# EUROPÄISCHE PATENTSCHRIFT

(11) **EP 3 975 973 B1**
(45) Veröffentlichungstag und Bekanntmachung des Hinweises auf die Patenterteilung: **15.10.2025**
(21) Anmeldenummer: 20730406.4
(22) Anmeldetag: 29.05.2020
(51) Int. Cl.: A61J 1/20

(54) **ÜBERLEITUNGSKANÜLE**
TRANSFER CANNULA
CANULE DE TRANSFERT

(30) Priorität: 29.05.2019 DE 102019114502; 14.08.2019 DE 102019121915
(43) Veröffentlichungstag der Anmeldung: 06.04.2022
(73) Patentinhaber: RPC Formatec GmbH, 97638 Mellrichstadt (DE)
(72) Erfinder: THAU, Markus, 97638 Mellrichstadt (DE); KRIEGER, Johannes, 97638 Mellrichstadt (DE)
(74) Vertreter: Müller, Enno
(86) Internationale Anmeldenummer: PCT/EP2020/064959
(87) Internationale Veröffentlichungsnummer: WO 2020/239973

(56) Entgegenhaltungen:
- EP-A2- 0 409 056
- WO-A1-2012/143921
- US-A- 4 583 971
- US-B2- 6 948 522
- US-B2- 7 731 679

## Beschreibung

### Gebiet der Technik

Die Erfindung betrifft eine Überleitungskanüle zur sterilen Überleitung von Fluiden zu Pulvern oder Fluiden zu Fluiden aus einem ersten Behältnis in ein zweites Behältnis, mit zwei gleichgerichtet verlaufenden Leitungsabschnitten, die in Längsrichtung der Leitungsabschnitte unterschiedlich lang sind, wobei der längere Leitungsabschnitt in einer Einsteckspitze ausläuft, wobei weiter die Leitungsabschnitte fest verbunden mit einer die Leitungsabschnitte zylinderförmig umgebenden Ankopplungswandung ausgebildet sind, wobei die Ankopplungswandung zugeordnet jeder Spitze und bezüglich der Längsrichtung der Leitungsabschnitte beidseitig gegenüberliegend eine bis zu einem Abschlussrand der Ankopplungswandung reichende Ausnehmung aufweist, in welcher in einer Seitenansicht jeweils eine Einsteckspitze der Leitungsabschnitte freiliegt.

### Stand der Technik

Überleitungskanülen sind in der Praxis auch als sogenannte Transferkanülen bekannt. Mittels diesen ist es ermöglicht, eine sterile Überleitung von beispielsweise Fluiden zu Pulvern oder Fluiden zu Fluiden aus einem ersten Behältnis in ein zweites Behältnis zu schaffen. Die Leitungsabschnitte durchsetzen hierbei jeweils endseitig ein Verschlusselement, beispielsweise aus einem Gummimaterial, des jeweiligen Behältnisses. Das Verschlusselement wird mit Ansetzen der Überleitungskanüle durch die jeweils an einem Ende der Leitungsabschnitte ausgebildete Einstechspitze durchstoßen.

Die Leitungsabschnitte weisen dabei in ihrer Längserstreckung unterschiedliche Längen auf, insbesondere ausgehend von einer quer zur Längserstreckung betrachteten Querebene, in welcher beide Leitungsabschnitte sich in einer entsprechenden Schnittdarstellung in einem Vollquerschnitt, d.h. in Umfangsrichtung geschlossen, darstellen. Hiervon ausgehend erstreckt sich in der Regel der die Einstechspitze aufweisende Leitungsabschnitt über ein längeres Erstreckungsmaß als der andere Leitungsabschnitt.

Der einerends die Einstechspitze aufweisende längere Leitungsabschnitt kann in entgegengesetzter Richtung betrachtet ausgehend von der erwähnten Querebene der dann kürzere Leitungsabschnitt sein.

Zufolge dieser Ausgestaltung und Anordnung von zwei Leitungsabschnitten kann sich eine günstige Be- beziehungsweise Entlüftung der Behältnisse im Zuge der Überleitung ergeben.

Über die Ankopplungswandung kann eine Abstützung auf oder an den Behältern jeweils erreicht sein. Die Ankopplungswandung kann dabei die Behälterwandung zumindest teilweise, bezüglich einer Erstreckung in Richtung der Längserstreckung der Leitungsabschnitte, umfassen.

Durch die vorgesehenen Ausnehmungen in der Ankopplungswandung kann das von der Ankopplungswandung umfasste Behältnis insbesondere zur Entnahme desselben erfasst werden.

Eine solche Überleitungskanüle ist beispielsweise aus der US 6 948 522 B2 bekannt, wobei die Ankopplungswandung in Richtung der Längserstreckung der Leitungsabschnitte etwa mit der Einsteckspitze endet.

Eine Überleitungskanüle, bei welcher die Ankopplungswandung in Längsrichtung der Leitungsabschnitte verschieblich an einer Halterungswandung gehaltert ist, ist weiter beispielsweise aus der US 5 879 345 bekannt.

Aus der WO 2012/143921 A1 ist es bekannt, die Überleitungskanüle mehrteilig auszubilden, mit gesonderten Ankopplungswänden, die mit einem Grundkörpersteck verbindbar sind.

### Zusammenfassung der Erfindung

Ausgehend von einem Stand der Technik gemäß der US 6948522 B2 beschäftigt sich die Erfindung mit der Aufgabenstellung, eine Überleitungskanüle der in Rede stehenden Art insbesondere in handhabungstechnisch günstigerweise auszubilden.

Diese Aufgabe ist beim Gegenstand des Anspruches 1 gelöst, wobei darauf abgestellt ist, dass die Leitungsabschnitte von einem ersten, eine Halterungswanderung bildenden Zylinderbereich für einen Verschlussbereich eines Behältnisses umgeben sind und dass die Ausnehmungen in einem zweiten, koaxial zu dem ersten Zylinderbereich vorgesehenen, die Ankopplungswanderung bildenden Zylinderbereich ausgebildet sind, der mit radialem Abstand zu dem ersten Zylinderbereich verläuft.

Auch kann eine mögliche Lösung dadurch gegeben sein, dass bezogen auf eine Längserstreckung der Leitungsabschnitte ausgehend von einem mittleren Bereich zwei gegensinnig sich erstreckende Halterungswandungen vorgesehen sind, an denen jeweils eine Ankopplungswandung verschieblich gehaltert ist.

Die Ankopplungswandung ist mit einer solchen axialen Länge versehen, die eine Ausbildung des freien Abschlussrandes der Ankopplungswandung mit einem in Längserstreckungsrichtung der Leitungsabschnitte betrachteten Abstand zu der zugeordneten Einstechspitze eines Leitungsabschnittes erbringt. Durch diesen in Längsrichtung sich ergebenden Überstand der Ankopplungswandung über die Einstechspitze hinaus kann eine günstige Führung der Überleitungskanüle insgesamt, insbesondere im Zuge des Einstechvorganges, erreicht sein. Die Ankopplungswandung kann so zunächst führend sich beispielsweise an der Wandung des zu koppelnden Behältnisses anlegen, womit zugleich eine exakte Ausrichtung, beispielsweise Zentrierung, der das Verschlusselement dieses Behältnisses durchstoßenden Leitungsabschnitte erreicht sein kann, weiter insbesondere noch vor einem solchen Durchstoßen, darüber hinaus aber auch im Zuge des Durchstoßens.

Die Ankopplungswandung ist mit einer solchen axialen Länge versehen, dass eine Ausbildung der freien Abschlusswand der Ankopplungswandung mit einem in Längserstreckungsrichtung der Leitungsabschnitte zu der zugeordneten Einstechspitze eines Leitungsabschnittes gegeben ist. Durch diesen in Längsrichtung Zudem können die Leitungsabschnitte, insbesondere deren freie Enden, wie weiter insbesondere die Einstechspitze, auch in einer Nichtgebrauchs- beziehungsweise in einer Vorbereitungsstellung geschützt liegen, umgeben von der Ankopplungswandung. Die Leitungsabschnitte, insbesondere deren freie Enden mit der Einstechspitze, sind so vor einer maßgeblichen Be- oder Verschmutzung vor dem Gebrauch der Überleitungskanüle geschützt.

Die V-förmige Erweiterung der Ausnehmung in Richtung auf den Abschlussrand bietet insbesondere handhabungstechnische Vorteile bieten, weiter insbesondere bei einer Entnahme eines mit der Überleitungskanüle steckverbundenen Behältnisses. Dabei kann sich die Ausnehmung bezogen auf ein Erstreckungsmaß in Umfangsrichtung der Ankopplungswandung in Richtung auf den Abschlussrand um beispielsweise etwa das 1,2- bis 2,5-Fache, weiter etwa um das 1,5- bis 2-Fache vergrößern. Weiter kann die V-förmige Erweiterung etwa mittig der in Richtung der Längserstreckung der Leitungs-abschnitte betrachteten Längserstreckung der Ausnehmung beginnen, darüber hinaus etwa im Bereich eines mittleren Drittels der Längserstreckung. Der sich davor erstreckende Abschnitt der Ausnehmung kann in Längserstreckung betrachtet ein im Wesentlichen gleichbleibendes Erstreckungsmaß in Umfangsrichtung aufweisen.

Bezogen auf eine Längserstreckung der Leitungsabschnitte können ausgehend von einem mittleren Bereich zwei gegensinnig sich erstreckende Halterungswandungen vorgesehen seien, an denen jeweils eine Ankopplungswandung verschieblich gehaltert ist.

Durch die mögliche Anordnung von zwei gegensinnig sich erstreckenden Halterungswandungen mit daran verschieblich gehalterten Ankopplungswandungen ist gegenüber den bekannten Lösungen eine insbesondere handhabungstechnisch vorteilhafte Ausgestaltung einer Überleitungskanüle gegeben. Es kann hierdurch eine wechselseitige, unabhängige Anordnung der Behältnisse gegeben sein. Beide in Längserstreckungsrichtung der Leitungsabschnitte betrachteten Enden der Überleitungskanüle können so geeignet sein zur Aufnahme des ersten oder des zweiten Behältnisses. Die jeweilige Anwendung zur Kopplung oder auch zur Entkopplung des jeweiligen Behältnisses kann hierdurch beidseitig gleich gebildet sein.

Die Merkmale der vorbeschriebenen unabhängigen Ansprüche sind sowohl jeweils für sich wesentlich als auch in jeder Kombination miteinander von Bedeutung, wobei weiter Merkmale eines unabhängigen Anspruches mit den Merkmalen eines weiteren unabhängigen Anspruches oder mit Merkmalen mehrerer unabhängiger Ansprüche kombinierbar sind, weiter auch mit nur einzelnen Merkmalen eines oder mehrerer der weiteren unabhängigen Ansprüche.

So können gemäß einer möglichen Ausgestaltung ausgehend von einem mittleren Bereich zwei gegensinnig sich erstreckende Halterungswandungen vorgesehen sein, an denen jeweils eine Ankopplungswandung verschieblich gehaltert sein kann, wobei eine oder beide Ankopplungswandungen in Richtung der Längserstreckung der Leitungsabschnitte die jeweilige Einsteckspitze überragen können und wobei weiter in einer oder beiden Ankopplungswandungen eine Ausnehmung vorgesehen sein kann, die zugeordnet dem Abschlussrand sich V-förmig erweitern kann.

Weitere Merkmale der Erfindung sind nachstehend, auch in der Figurenbeschreibung, oftmals in ihrer bevorzugten Zuordnung zum Gegenstand des Anspruches 1 und zu Merkmalen weiterer Ansprüche erläutert. Sie können aber auch in einer Zuordnung zu nur einzelnen Merkmalen des Anspruches 1 oder des jeweiligen weiteren Anspruches oder jeweils unabhängig von Bedeutung sein.

So kann gemäß einer weiter möglichen Ausgestaltung die Übertragungskanüle bezüglich einer quer zu der Längserstreckung der Leitungsabschnitte verlaufenden Mittelebene im Wesentlichen spiegelsymmetrisch ausgebildet sein. Auch dies führt zu einer handhabungstechnisch günstigen Ausgestaltung. Beide Endbereiche der Überleitungskanüle können sowohl zum Ansetzen des ersten als auch wahlweise des zweiten Behältnisses genutzt werden. Es ergibt sich nicht zwingend eine feste Zuordnung des ersten und des zweiten Behältnisses zu einer gegebenenfalls vorgegebenen Seite der Überleitungskanüle.

Die Ausnehmung kann, beginnend an der zugewandten Einstechspitze bis zu dem Abschlussrand der Ankopplungswandung, eine Erstreckung aufweisen, die einem Drittel oder mehr einer Länge eines in Umfangsrichtung vollständig geschlossenen Leitungsabschnittes entsprechen kann. So kann weiter dieses in Längserstreckung der Leitungsabschnitte betrachtete Übermaß der Ausnehmung über die Einstechspitze hinaus etwa dem 0,3- bis 0,7-Fachen, weiter etwa dem 0,4- bis 0,6-Fachen des Erstreckungsmaßes in Längsrichtung eines über dieses Erstreckungsmaß in Umfangsrichtung vollständig geschlossenen Leitungsabschnittes entsprechen.

Die Leitungsabschnitte sind von einem ersten, eine Halterungswandung bildenden Zylinderbereich für einen Verschlussbereich eines Behältnisses umgeben , wobei weiter die Ausnehmungen in einem zweiten, koaxial zu dem ersten Zylinderbereich vorgesehenen, die Ankopplungswandung bildenden Zylinderbereich ausgebildet sein können, der mit radialem Abstand zu dem ersten Zylinderbereich verläuft.

Die beiden Zylinderbereiche zur Ausbildung der Haltungswandung und der Ankopplungswandung sind dabei koaxial zueinander ausgerichtet.

Auch können die beiden Zylinderbereiche zusammen mit den Leitungsabschnitten einteilig und materialeinheitlich ausgebildet sein, so beispielsweise hergestellt im Kunststoff-Spritzverfahren.

Die durch den ersten Zylinderbereich gebildete Halterungswandung kann, wie auch bevorzugt, der Halterung der Überleitungskanüle insgesamt an einem, das Verschlussmittel des Behältnisses aufweisenden Verschlussbereich dienen. Dabei können die Leitungsabschnitte im Wesentlichen mittig, orientiert entlang einer Längsmittelachse der Halterungswandung, vorgesehen sein.

Die quer zur Längserstreckung der Leitungsabschnitte verlaufende Mittelebene kann konstruktiv durch eine entsprechend quer zur Längserstreckung verlaufende Querwandung gebildet sein, von welcher ausgehend beidseitig jeweils in Längsrichtung betrachtet die Leitungsabschnitte sowie die Halterungs- und/oder Ankopplungswandungen ausgehen, wobei die Leitungsabschnitte insgesamt eine solche Querwandung durchsetzen.

Ein bevorzugt quer zur Längsrichtung der Leitungsabschnitte verlaufender, in Längsrichtung zu der Mittelebene distanzierter Abschlussrand des ersten Zylinderbereiches beziehungsweise der Halterungswandung kann, wie auch bevorzugt, von der Einstechspitze des einen Leitungsabschnittes überragt sein. Dabei kann ein diesbezügliches Überragmaß der Einstechspitze über den Abschlussrand der Halterungswandung gegeben sein, welches der Hälfte oder weniger der Länge des in Umfangsrichtung vollständig geschlossenen Leitungsabschnittes entsprechen kann.

Darüber hinaus kann auch eine zugeordnete Ausnehmung der Ankopplungswandung mit Bezug auf eine Seitenansicht gegen die Überleitungskanüle insgesamt mit in Längserstreckung der Leitungsabschnitte betrachtetem Abstand zu dem Abschlussrand der Halterungswandung enden.

In einer möglichen Ausgestaltung kann der, die Halterungswandung ausbildende erste Zylinderbereich umlaufend geschlossen ausgebildet sein. In alternativer Ausgestaltung kann dieser Zylinderbereich aber auch in Umfangsrichtung partiell geöffnet, gegebenenfalls sogar bis hin zu dem Abschlussrand geöffnet ausgebildet sein.

An dem zweiten, die Ankopplungswandung bildenden Zylinderbereich können außenwandseitig in Richtung der Leitungsabschnitte sich erstreckende Rippen ausgebildet sein. Diese können als Rollschutz dienen, um während oder nach dem Gebrauch der Überleitungskanüle sicherzustellen, dass diese nicht vom Tisch oder ähnlich rollt. Außerdem können die Rippen der verbesserten Handhabung der Überleitungskanüle dienen, insbesondere bei einer Ankopplung der Behältnisse und/oder bei einer Entnahme der Behältnisse, beispielsweise nach einer durchgeführten Überleitung.

Im Falle einer verschieblichen Halterung der Ankopplungswandung an der Halterungswandung kann weiter vorgesehen sein, dass diesbezüglich eine drehfeste Führung gegeben ist. Die Ankopplungswandung ist in diesem Fall entsprechend in Längsrichtung der Leitungsabschnitte relativ zu der Halterungswandung schiebeverlagerbar, gegebenenfalls, wie auch bevorzugt, in beiden Verschieberichtungen anschlagbegrenzt. In Umfangsrichtung hingegen kann bei einer solchen Ausgestaltung die Ankopplungswandung an der Halterungswandung nicht beweglich gefesselt sein, so dass eine vorgegebene Ausrichtung in Umfangsrichtung in jeder Verschiebestellung der Ankopplungswandung gegeben sein kann.

Hierzu kann die Halterungswandung beispielsweise zumindest einen Längsschlitz aufweisen, in welchem weiter beispielsweise eine nach radial innen weisende Rippe der Ankopplungswandung eingreifen kann.

Über die Rippen-/Längsschlitz-Zusammenwirkung kann weiter, wie auch bevorzugt, eine Führung der Ankopplungswandung im Zuge der Schiebeverlagerung gegeben sein.

Darüber hinaus können über den Umfang der Halterungswandung verteilt mehrere Längsschlitze vorgesehen sein, die, gegebenenfalls innerhalb einer Gruppe, in Umfangsrichtung gleichmäßig zueinander verteilt angeordnet sein können. So können gemäß einer weiter möglichen Ausgestaltung zwei im Querschnitt diametral gegenüberliegende Gruppen von zwei, drei oder mehr Längsschlitzen vorgesehen sein, wobei die Längsschlitze einer Gruppe in Umfangsrichtung gleichmäßige Abstände zueinander aufweisen können.

Entlang der Randkanten eines Längsschlitzes der Halterungswandung können in Längsrichtung der Leitungsabschnitte verlaufende, radial nach außen abstehende Rippen angeformt sein, an welchen sich die Ankopplungswandung wandungsinnenseitig abstützen kann. Durch die Anordnung mehrerer solcher Rippen über den Umfang der Halterungswandung ist eine gleichmäßige radiale Beabstandung der Ankopplungswandung zu der Halterungswandung erreichbar.

Im Hinblick auf eine Längserstreckung der Leitungsabschnitte kann im mittleren Bereich an der Halterungswandung ein radial sich erstreckender Vorsprung ausgebildet sein, gegen welchen eine verschiebliche Ankopplungswandung im eingefahrenen Zustand zur Anlage kommen kann. Eine quer zur Längserstreckung der Leitungsabschnitte sich erstreckende Mittelebene dieses radial sich erstreckenden Vorsprungs kann in einer möglichen Ausgestaltung eine Mittel- beziehungsweise Symmetrieebene bilden, von welcher sich beidseitig jeweils eine Halterungs- und/oder Ankopplungswandung erstrecken kann.

Der radial sich erstreckende Vorsprung kann zudem ein Radialmaß, ausgehend von einer Längsmittelachse der Überleitungskanüle, aufweisen, dass das diesbezügliche größte Radialmaß der Ankopplungswandung übertreffen kann.

Weiter kann diese Rippe und/oder jede Ankopplungswandung über den Umfang betrachtet unrund gestaltet sein, so weiter beispielsweise diametral gegenüberliegend ausgebildete Flachabschnitte aufweisend. Die so gestaltete Überleitungskanüle ist hierdurch mit einer Rollhinderung versehen.

Die vor- und nachstehend angegebenen Bereiche beziehungsweise Wertebereiche oder Mehrfachbereiche schließen hinsichtlich der Offenbarung auch sämtliche Zwischenwerte ein, insbesondere in 1/10-Schritten der jeweiligen Dimension, gegebenenfalls also auch dimensionslos. Beispielsweise beinhaltet die Angabe 0,3- bis 0,7-Fach auch die Offenbarung von 0,31- bis 0,7-Fach, 0,3-bis 0,69-Fach, 0,31- bis 0,69-Fach etc., die Angabe 1,2- bis 2,5-Fach auch die Offenbarung von 1,3- bis 2,5-Fach, 1,2- bis 2,4-Fach, 1,3- bis 2,4-Fach etc. Diese Offenbarung kann einerseits zur Eingrenzung einer genannten Bereichsgrenze von unten und/ oder oben, alternativ oder ergänzend aber zur Offenbarung eines oder mehrerer singulärer Werte aus einem jeweiligen angegebenen Bereich dienen.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: eine Überleitungskanüle in einer ersten Ausführungsform in Seitenansicht;
- Fig. 2: die Draufsicht auf die Überleitungskanüle;
- Fig. 3: die Überleitungskanüle in perspektivischer Darstellung;
- Fig. 4: den Längsschnitt gemäß der Linie IV-IV in Figur 1;
- Fig. 5: eine weitere Längsschnittdarstellung durch die Überleitungskanüle bei gegenüber der Schnittdarstellung in Figur 4 abweichender Schnittebene;
- Fig. 6: in perspektivischer Explosionsdarstellung die Überleitungskanüle in einer zweiten Ausführungsform;
- Fig. 7: die Seitenansicht hierzu;
- Fig. 8: in perspektivischer Darstellung die Überleitungskanüle der zweiten Ausführungsform in einer auseinander gezogenen Grundstellung;
- Fig. 9: die Seitenansicht hierzu;
- Fig. 10: die Draufsicht auf die Überleitungskanüle;
- Fig. 11: einen Längsschnitt durch die Überleitungskanüle gemäß der Linie XI-XI in Figur 9;
- Fig. 12: eine weitere Längsschnittdarstellung durch die Überleitungskanüle bei gegenüber Figur 11 veränderter Schnittebene;
- Fig. 13: eine der Figur 8 entsprechende perspektivische Darstellung, jedoch betreffend eine zusammengeschobene Nutzungsstellung der Überleitungskanüle;
- Fig. 14: die Seitenansicht hierzu;
- Fig. 15: eine der Figur 11 entsprechende Längsschnittdarstellung, jedoch betreffend die Nutzungsstellung gemäß Figur 13;
- Fig. 16: eine der Figur 12 entsprechende Längsschnittdarstellung, jedoch betreffend die Nutzungsstellung gemäß Figur 13;
- Fig. 17: den Schnitt gemäß der Linie XVII-XVII in Figur 16.

### Beschreibung der Ausführungsformen

Dargestellt und beschrieben ist anhand einer in den Figuren 1 bis 5 dargestellten ersten Ausführungsform und anhand einer zweiten Ausführungsform, dargestellt in den Figuren 6 bis 17, eine Überleitungskanüle 1 zur sterilen Überleitung von beispielsweise Fluiden zu Pulvern oder Fluiden zu Fluiden aus einem ersten Behältnis 2 in ein zweites Behältnis 3.

Die Überleitungskanüle 1 weist zwei gleichgerichtet verlaufende Leitungsabschnitte 4, 5 auf, wobei jeder Leitungsabschnitt 4, 5 jeweils einseitig endseitig eine Einsteckspitze 6 ausformt.

In Längsrichtung L der Leitungsabschnitte 4 und 5 erstreckt sich eine Längsmittelachse x der Überleitungskanüle 1. Im Wesentlichen konzentrisch zu dieser Längsmittelachse x sind die Leitungsabschnitte 4 und 5 mit radialem Abstand zunächst von einem ersten Zylinderbereich Z₁ umgeben, welcher erste Zylinderbereich Z₁ eine Halterungswandung 7 für einen Verschlussbereich 9 des Behältnisses 2 beziehungsweise 3 formt. Weiter koaxial zu der Längsmittelachse x ist mit radialem Abstand zu dem ersten Zylinderbereich Z₁ ein zweiter Zylinderbereich Z₂ vorgesehen, der eine Ankopplungswandung 8 ausbildet. Mit dieser Ankopplungswandung 8 kann in der entsprechenden Zuordnungsstellung, insbesondere im Zuge der Überleitung von beispielsweise einem Fluid von dem ersten Behältnis 2 in das zweite Behältnis 3 oder umgekehrt, die jeweilige Behältniswandung 10 umfasst oder abgestützt sein.

Die beiden Leitungsabschnitte 4 und 5 erstrecken sich bevorzugt im Wesentlichen rohrartig in Nebeneinanderanordnung, so dass zwischen den Leitungsabschnitten 4 und 5 im Bereich der tangential sich berührenden Leitungswandungen die Längsmittelachse x sich ergeben kann (vergleiche insbesondere die Figuren 2 und 5 sowie 10 und 11).

Ausgehend von einer quer zur Längsmittelachse x ausgerichteten Querebene E, die zugleich auch eine Mittel- oder Symmetrieebene darstellen kann, erstrecken sich die Leitungsabschnitte 4 und 5 in Längsrichtung L mit unterschiedlichen Längen a und b. So kann sich, wie auch dargestellt, der in dieser Erstreckungsrichtung endseitig die Einsteckspitze 6 aufweisende Leitungsabschnitt über eine Länge a erstrecken, die etwa dem 1,5- bis 2,5-Fachen, weiter etwa dem 2-Fachen der Länge b des anderen Leitungsabschnittes entspricht. Dieser andere Leitungsabschnitt mit der kürzeren Länge b endet in dieser Längsrichtung im Vergleich zu der Einsteckspitze 6 eher stumpfartig, weist entsprechend zumindest annähernd eine in einem Querschnitt quer zur Längsmittelachse x in der Öffnungsebene umlaufende Wandung auf.

Die Einsteckspitze 6 hingegen weist eine sich in einen spitzen Winkel α von etwa 10 bis 20 Grad, weiter etwa 15 Grad zu einer Parallelen zur Längsmittelachse x einschließende Öffnungsfläche 29 auf.

In spiegelsymmetrischer Anordnung zu der Querebene E mündet der einerends mit einer Einsteckspitze 6 versehene Leitungsabschnitt anderendig in einer stumpfartigen Öffnung, während der mit der stumpfartigen Öffnung versehene Leitungsabschnitt über die Querebene E hinaus länger ausgebildet ist und anderendig hier eine Einsteckspitze 6 ausformt.

Entlang der Querebene E beziehungsweise entsprechend entlang einer Symmetrieebene kann eine Querwandung 11 vorgesehen sein. Diese trägt die sich aus den Leitungsabschnitten 4 und 5 ergebende Kanüleneinheit beziehungsweise wird von diesen im Wesentlichen mittig durchsetzt.

Über diese Querwandung 11 kann darüber hinaus auch die Halterungswandung 7 angebunden sein. Die Halterungswandung 7 kann sich dabei ausgehend von der Querwandung 11 beziehungsweise der Querebene E beidseitig in Axialrichtung erstrecken, wobei weiter eine zusätzliche Anbindung und Stabilisierung über Radialrippen 12 gegeben sein kann. Diese Radialrippen 12 können mit Bezug auf die Längsmittelachse x über den Umfang bevorzugt gleichmäßig verteilt angeordnet sein. So können gemäß dem in den Figuren 1 bis 5 dargestellten ersten Ausführungsbeispiel vier solcher Radialrippen 12 vorgesehen sein oder alternativ gemäß dem zweiten Ausführungsbeispiel deren sechs (vergleiche Figur 10).

Die Radialrippen 12 können dabei bevorzugt sowohl verbunden sein mit der Querwandung 11 als auch mit der Innenwandfläche der Halterungswandung 7. Auch bezüglich der Anordnung und Ausbildung der Radialrippen 12 kann eine symmetrische Anordnung mit Bezug zu der Querebene E gegeben sein.

Gemäß dem in den Figuren 1 bis 5 dargestellten ersten Ausführungsbeispiel kann die Halterungswandung 7 umlaufend geschlossen ausgebildet sein, weiter insbesondere in Form eines Kreiszylinders.

An diesem ersten Zylinderbereich Z₁ beziehungsweise an dieser Halterungswandung 7 kann mit radialem Abstand nach außen die Ankopplungswandung 8 angebunden sein, dies unter Anordnung von Abstand haltenden Radialrippen 13 zwischen Halterungswandung 7 und Ankopplungswandung 8. Diese weiteren Radialrippen 13 können in radialer Verlängerung zu den vorbeschriebenen Radialrippen 12 zwischen den Leitungsabschnitten 4, 5 und der Halterungswandung 7 vorgesehen sein.

Die Ankopplungswandung 8 kann, wie auch bevorzugt, eine im Wesentlichen kreiszylinderförmige Gestalt aufweisen mit in Längsrichtung L betrachtet mittig wandungsaußenseitig angeordneten, sich jeweils in Längsrichtung L erstreckenden Rippen 14, die als Rollschutz vor, während oder nach dem Gebrauch der Überleitungskanüle 1 dienen sollen. Außerdem verbessern diese Rippen 14 die Handhabung der so gestalteten Überleitungskanüle 1.

Weiter kann die Ankopplungswandung 8, wie auch bevorzugt, beidseitig der Querebene E mit sich im Wesentlichen in Längsrichtung L erstreckenden Ausnehmungen 15 versehen sein. Diese können weiter zunächst langlochartiger Gestalt sein, sich hierbei zu dem freien Abschlussrand 16 jeweils hin öffnend. Mit Bezug auf eine Draufsicht gemäß Figur 2 ergibt sich beidseitig der Querebene E jeweils eine diametral gegenüberliegende Anordnung von zwei Ausnehmungen 15.

Wie weiter insbesondere aus der Darstellung in Figur 1 zu erkennen, kann sich über die in Längsrichtung L betrachtete Länge c jeder Ausnehmung 15 etwa ab der Hälfte der Erstreckungslänge eine V-förmige Erweiterung in Richtung auf den Abschlussrand 16 ergeben. Dabei kann der der Querebene E zugewandte Endbereich der Ausnehmung 15 eine mit Bezug auf eine Seitenansicht gemäß Figur 1 betrachtete Breite d aufweisen, die etwa dem 3- bis 5-Fachen eines freien Innendurchmessers eines Leitungsabschnittes 4, 5 entsprechen kann, darüber hinaus beispielsweise etwa dem 4-Fachen.

Die in derselben Seitenansicht gemäß Figur 1 betrachtete Breite e der Ausnehmung 15 im Auslauf im Bereich des Abschlussrandes 16 kann etwa dem 1,5- bis 2,5-Fachen, weiter etwa dem 2-Fachen der Breite d entsprechen. Die Ausnehmung 15 kann sich mit Bezug auf eine Seitenansicht gegen die Überleitungskanüle 1, beispielsweise gemäß Figur 1, ausgehend von dem der Querebene E zugewandten Ende zunächst mit gleichbleibender Breite d erstrecken und hiernach in einen sich gleichmäßig bis in den Abschlussrand 16, etwa V-förmig verbreiternden Abschnitt übergehen.

Die vorbeschriebene Länge c der Ausnehmung 15, ausgehend von dem Abschlussrand 16, kann weiter so bemessen sein, dass, wie auch beispielsweise aus Figur 4 ersichtlich, die Einsteckspitze 6 des einen Leitungsabschnittes 4 beziehungsweise 5 mit Bezug auf eine Seitenansicht gemäß Figur 1 in der Ausnehmung 15 freiliegen kann.

Entsprechend kann die Einsteckspitze 6, wie auch bevorzugt, über den diesbezüglichen Abschlussrand 17 der Halterungswandung 7 hinaus ragen, während gemäß einer bevorzugten Ausgestaltung der Stumpf 18 des anderen (kürzeren) Leitungsabschnittes 5 beziehungsweise 4 mit axialem Abstand zu diesem Abschlussrand 17 der Halterungswandung 7 enden und entsprechend sich innerhalb der durch die Halterungswandung 7 gegebenen topfartigen Öffnung erstrecken kann.

Wie auch weiter insbesondere aus der Schnittdarstellung in Figur 5 ersichtlich, kann eine Länge f, ausgehend von dem Abschlussrand 16 der Ankopplungswandung 8 bis zu einer quer zur Längsmittelachse x ausgerichteten und die Einsteckspitze 6 berührenden Ebene etwa dem 0,8- bis 1,2-Fachen einer Länge g eines in einem Querschnitt quer zur Längsmittelachse x über die Länge g umfangsmäßig geschlossenen Leitungsabschnittes 4, 5 entsprechen.

Die Leitungsabschnitte 4, 5, die Halterungswandung 7 und die Ankopplungswandung 8 können gemäß dem ersten Ausführungsbeispiel, zusammen mit den weiter beschriebenen Rippen, bevorzugt einteilig und materialeinheitlich ausgebildet sein, beispielsweise zufolge Herstellung im Kunststoff-Spritzverfahren.

Bei dem in den Figuren 6 bis 17 dargestellten zweiten Ausführungsbeispiel hingegen ergibt sich nur eine einteilige und materialeinheitliche Ausbildung der Leitungsabschnitte 4, 5 und der auch hier über Radialrippen 12 angebundenen Halterungswandungen 7, 7'.

Im Wesentlichen symmetrisch zu der Querebene E erstrecken sich in dieser Ausführungsform zwei Halterungswandungen 7, 7', denen jeweils eine Ankopplungswandung 8 beziehungsweise 8' zugeordnet ist.

Die Ankopplungswandungen 8, 8' sind in Längsrichtung L relativ an der jeweiligen Halterungswandung 7, 7' verschieblich aber drehfest geführt.

Hierzu können die Halterungswandungen 7, 7' in Längsrichtung L verlaufende Längsschlitze 19 aufweisen, die gemäß dem dargestellten Ausführungsbeispiel die Halterungswandungen 7 beziehungsweise 7' in Radialrichtung vollständig durchsetzen können.

Die Längsschlitze 19 erstrecken sich in Längsrichtung L ausgehend jeweils von der Querwandung 11 randoffen bis in den Abschlussrand 17 der Halterungswandung 7, 7'.

Wie weiter insbesondere aus der Schnittdarstellung in Figur 17 zu erkennen, können im Wesentlichen zwei Gruppen an Längsschlitzen 19 vorgesehen sein, welche Gruppen im Wesentlichen mit Bezug zu der Längsmittelachse x diametral gegenüber liegen können. So können je Gruppe drei solcher Längsschlitze 19 vorgesehen sein, die in Umfangsrichtung bevorzugt gleichmäßig zueinander beabstandet sind. Der umfangsmäßige Abstand zweier in Umfangsrichtung aufeinander folgender Längsschlitze 19 unterschiedlicher Gruppen kann dabei größer gewählt sein als der umfangsmäßige Abstand zweier Längsschlitze 19 derselben Gruppe.

In die Längsschlitze 19 greifen nach radial innen weisende Rippen 20 der Ankopplungswandung 8 beziehungsweise 8' (vergleiche Figur 17).

Über diese Rippe-/Schlitzanordnung ist eine drehfeste Schiebeverlagerbarkeit der Ankopplungswandungen 8 beziehungsweise 8' relativ zu der Halterungswandung 7, 7' beziehungsweise den Leitungsabschnitten 4, 5 ermöglicht.

Weiter können wandungsaußenseitig der Halterungswandung 7, 7', einen Längsschlitz 19 jeweils flankierend, Abstandsrippen 21 angeformt sein, die den gleichmäßigen radialen Abstand der Ankopplungswandung 8, 8' zu der Halterungswandung 7, 7' sicherstellen.

Die Schiebeverlagerbarkeit der Ankopplungswandung 8, 8' relativ zu der Halterungswandung 7, 7' ist bevorzugt in beiden Verlagerungsrichtungen anschlagbegrenzt.

In Umfangsrichtung diametral gegenüberliegend kann jede Ankopplungswandung 8, 8' zwei Federabschnitte 27 ausbilden. Die jedem Federabschnitt 27 innenseitig zugeordnete Rippe 20 dient als Spreizer 28, über welchen bei einem Ansetzen eines Behältnisses 2, 3 der jeweilige Federabschnitt 27 eine elastisch rückstellfähige Verlagerung nach radial außen erfahren kann. Die Federabschnitte 27 können so über die Spreizer 28 klemmend auf das Behältnis 2, 3, beispielsweise auf dessen Behältniswandung 10, einwirken.

In eine Richtung aufeinander zu weisend (eingefahrener Zustand) finden die Ankopplungswandungen 8, 8' eine Anlage durch eine nach radial außen verlängerte Ausbildung der Querwandung 11. Der hierdurch gebildete, im Wesentlichen umlaufende Vorsprung 22 kann, wie auch dargestellt, in Radialrichtung über die Ankopplungswandung 8, 8' ragen (vergleiche auch beispielsweise Figur 15).

Eine Sicherung gegen Abrollen der Überleitungskanüle 1, beispielsweise bei einer Ablage auf einer Tischfläche oder dergleichen, kann durch Anordnung von diametral gegenüberliegend vorgesehenen, die ansonsten kreisrunde Grundrissgestaltung des Vorsprunges 22 unterbrechenden, Geradabschnitte 23 gegeben sein.

In eine Ausziehrichtung der Ankopplungswandungen 8 und 8' ist eine Anschlagbegrenzung gegeben zufolge Anschlagen wandungsinnenseitig der Ankopplungswandung 8, 8' vorgesehener Anschlagrippen 24 an wandungsaußenseitig der Halterungswandung 7, 7' ausgebildeten Gegenanschlagrippen 25 (vergleiche Figur 12).

Mit Bezug auf eine Draufsicht gemäß Figur 10 können um 90 Grad versetzt zu den Geradabschnitten 23 des Vorsprunges 22 wandungsaußenseitig der Ankopplungswandungen 8, 8' im Bereich derer Abschlussränder 16 radial vorstehende Kragenabschnitte 26 angeformt sein. Diese Kragenabschnitte 26 können als Rückzugshilfe dienen.

Die Überleitungskanüle 1 kann vor einem Erstgebrauch, unabhängig von deren Ausgestaltung, bevorzugt zunächst in einem sterilen Folienbeutel oder dergleichen vorliegen. Nach Entnahme aus dem Folienbeutel können die Behältnisse 2 und 3 beidseitig derart angesetzt werden, dass die freien Enden der Leitungsabschnitte 4 und 5 unter Zuhilfenahme der Einsteckspitze 6 den beispielsweise aus einem Gummimaterial hergestellten Verschlussbereich 9 durchsetzen derart, dass die Öffnungen im Bereich der Einsteckspitze 6 und im Bereich des Stumpfes 18 und somit die Öffnungen beider Leitungsabschnitte 4, 5 frei in das Behältnisinnere einragen können (vergleiche Figuren 5 und 15).

Die Ankopplungswandung 8, 8' umgibt gegebenenfalls schützend, jedenfalls die Anordnung zentrierend, die Behältniswandung 10.

Bei einer verschieblichen Anordnung der Ankopplungswandungen 8, 8' kann die Überleitungskanüle 1 zunächst in der gestreckten, d.h. auseinandergezogenen Stellung auf einen Behälter 3 aufgesetzt werden, wonach ein Behälter 2 von oben auf das entgegengesetzte Ende der Leitungsabschnitte 4 und 5 aufgesetzt wird. Die in eine Teleskopstellung zuvor verbrachten Ankopplungswandungen 8 und 8' bieten hierbei den Behältnissen 2 und 3 eine Führung im Zuge einer belastenden Abwärtsbewegung des oberen (ersten) Behältnisses 2 nach unten, wodurch dessen Verschlussbereich 9 durch die zugewandte Einsteckspitze 8 durchstoßen wird, die Halterungswandung 7, 7' zusammen mit dem Vorsprung 22 ebenfalls nach unten verlagert wird und hierdurch die in Richtung auf das untere (zweite) Behältnis 3 weisende Einsteckspitze 6 durch den zugeordneten Verschlussbereich 9 gedrängt wird.

Zufolge des sich hierbei einstellenden teleskopartigen Ineinanderschiebens der Halterungswandung 7, 7' und der Ankopplungswandungen 8, 8' ergibt sich eine abschließende Überleitungsstellung, in welcher die Einsteckspitzen 6 auch über die Ebenen der Abschlussränder 16 der Ankopplungswandungen 8 und 8' hinausragen (vergleiche Figur 15).

Im Zuge der Überleitung beispielsweise von Flüssigkeit aus dem ersten (oberen) Behältnis 2 in das zweite (untere) Behältnis 3 wird ein Fluidtransport über einen der Leitungsabschnitte 4 beziehungsweise 5 erreicht, während über den anderen Leitungsabschnitt 5, 4 eine Ent- beziehungsweise Belüftung erreicht wird.

| **Liste der Bezugszeichen** | | | |
|---|---|---|---|
| 1 | Überleitungskanüle | 26 | Kragenabschnitt |
| 2 | erstes Behältnis | 27 | Federabschnitt |
| 3 | zweites Behältnis | 28 | Spreizer |
| 4 | Leitungsabschnitt | 29 | Öffnungsfläche |
| 5 | Leitungsabschnitt | | |
| 6 | Einsteckspitze | | |
| 7 | Halterungswandung | | |
| 7' | Halterungswandung | a | Länge |
| 8 | Ankopplungswandung | b | Länge |
| 8' | Ankopplungswandung | c | Länge |
| 9 | Verschlussbereich | d | Breite |
| 10 | Behältniswandung | e | Breite |
| 11 | Querwandung | f | Länge |
| 12 | Radialrippe | g | Länge |
| 13 | Radialrippe | x | Längsmittelachse |
| 14 | Rippe | | |
| 15 | Ausnehmung | | |
| 16 | Abschlussrand | | |
| 17 | Abschlussrand | E | Querebene |
| 18 | Stumpf | L | Längsrichtung |
| 19 | Längsschlitz | Z₁ | erster Zylinderbereich |
| 20 | Rippe | Z₂ | zweiter Zylinderbereich |
| 21 | Abstandrippe | | |
| 22 | Vorsprung | | |
| 23 | Geradabschnitt | | |
| 24 | Anschlagrippe | α | Winkel |
| 25 | Gegenanschlagrippe | | |

## Patentansprüche

1. Überleitungskanüle (1) zur sterilen Überleitung von Fluiden zu Pulvern oder Fluiden zu Fluiden aus einem ersten Behältnis (2) in ein zweites Behältnis (3), mit zwei gleichgerichtet verlaufenden Leitungsabschnitten (4, 5), die in Längsrichtung (L) der Leitungsabschnitte (4, 5) unterschiedlich lang sind, wobei der längere Leitungsabschnitt (4, 5) in einer Einsteckspitze (6) ausläuft, wobei weiter die Leitungsabschnitte (4, 5) fest verbunden mit einer die Leitungsabschnitte (4, 5) zylinderförmig umgebenden Ankopplungswandung (8) ausgebildet sind, wobei die Ankopplungswandung (8) zugeordnet der Einsteckspitze (6) und bezüglich der Längsrichtung (L) der Leitungsabschnitte (4, 5) beidseitig gegenüberliegend eine bis zu einem Abschlussrand (16) der Ankopplungswandung (8) reichende Ausnehmung (15) aufweist, in welcher in einer Seitenansicht jeweils eine Einsteckspitze (6) der Leitungsabschnitte (4, 5) freiliegt, **dadurch gekennzeichnet, dass** die Ankopplungswandung (8) in Richtung der Längserstreckung (L) der Leitungsabschnitte (4, 5) die Einsteckspitze (6) überragt und dass die Ausnehmung (15) zugeordnet dem Abschlussrand (16) sich V-förmig erweitert, dass die Leitungsabschnitte (4, 5) von einem ersten, eine Halterungswandung (7) bildenden Zylinderbereich (Z₁) für einen Verschlussbereich (9) eines Behältnisses (2, 3) umgeben sind und dass die Ausnehmungen (15) in einem zweiten, koaxial zu dem ersten Zylinderbereich (Z₁) vorgesehenen, die Ankopplungswandung (8) bildenden Zylinderbereich (Z₂) ausgebildet sind, der mit radialem Abstand zu dem ersten Zylinderbereich (Z₁) verläuft.

2. Überleitungskanüle nach Anspruch 1, **dadurch gekennzeichnet, dass** die Übertragungskanüle (1) bezüglich einer quer zu der Längserstreckung (L) der Leitungsabschnitte (4, 5) verlaufenden Mittelebene spiegelsymmetrisch ausgebildet ist.

3. Überleitungskanüle nach einem der Ansprüche 1 oder 2, **dadurch gekennzeichnet, dass** die Ausnehmung (15) beginnend an der jeweiligen Einsteckspitze (6) bis zu dem Abschlussrand (16) der Ankopplungswandung (8) eine Erstreckung aufweist, die einem Drittel oder mehr einer Länge (g) eines in Umfangsrichtung geschlossenen Leitungsabschnitts (4, 5) entspricht.

4. Überleitungskanüle nach einem der vorhergehenden Ansprüche, **dadurch gekennzeichnet, dass** ein quer zur Längsrichtung (L) der Leitungsabschnitte (4, 5) verlaufender Abschlussrand (17) des ersten Zylinderbereichs (Z₁) von der Einsteckspitze (6) überragt ist.

5. Überleitungskanüle nach einem der vorhergehenden Ansprüche, **dadurch gekennzeichnet, dass** der erste Zylinderbereich (Z₁) umlaufend geschlossen ausgebildet ist.

6. Überleitungskanüle nach einem der vorhergehenden Ansprüche, **dadurch gekennzeichnet, dass** an dem zweiten Zylinderbereich (Z₂) außenwandseitig in Längsrichtung (L) der Leitungsabschnitte (4, 5) sich erstreckende Rippen (14) ausgebildet sind.

7. Übertragungskanüle nach einem der vorhergehenden Ansprüche, **dadurch gekennzeichnet, dass** an den Halterungswandungen (7, 7') jeweils eine Ankopplungswandung (8, 8') verschieblich gehaltert ist.

8. Überleitungskanüle (1) nach Anspruch 7, **dadurch gekennzeichnet, dass** eine oder beide Ankopplungswandungen (8, 8') in Richtung der Längserstreckung der Leitungsabschnitte (4, 5) die jeweilige Einsteckspitze (6) überragen.

9. Überleitungskanüle nach einem der Ansprüche 7 oder 8, **dadurch gekennzeichnet, dass** die Ankopplungswandung (8, 8') an der Halterungswandung (7, 7') drehfest geführt ist.

10. Überleitungskanüle nach einem der Ansprüche 7 bis 9, **dadurch gekennzeichnet, dass** die Halterungswandung (8, 8') einen Längsschlitz (19) aufweist, in welchen eine nach radial innen weisende Rippe (20) der Ankopplungswandung (8, 8') eingreift.

11. Überleitungskanüle nach einem der Ansprüche 7 bis 10, **dadurch gekennzeichnet, dass** im Hinblick auf eine Längserstreckung (L) der Leitungsabschnitte (4, 5) im mittleren Bereich an der Halterungswandung (7, 7') ein radial sich erstreckender Vorsprung (22) ausgebildet ist, gegen welchen die Ankopplungswandung (8, 8') im eingefahrenen Zustand zur Anlage kommen kann.

## Claims

1. A transfer cannula (1) for the sterile transfer of fluids to powders or fluids to fluids from a first receptacle (2) into a second receptacle (3), wherein said transfer cannula has two parallel tube sections (4, 5) that have different lengths in the longitudinal direction (L) of the tube sections (4, 5), wherein the longer tube section (4, 5) terminates in an insertion tip (6), wherein the tube sections (4, 5) furthermore are designed to be rigidly connected to a coupling wall (8) surrounding the tube sections (4, 5) in a cylindrical manner, wherein the coupling wall (8) has, associated with each insertion tip (6) and arranged oppositely on both sides with respect to the longitudinal direction (L) of the tube sections (4, 5), a cutout (15) that extends as far as a terminal edge (16) of the coupling wall (8), and wherein an insertion tip (6) of the tube sections (4, 5) is in a side view respectively exposed in said cutout, **characterized in that** the coupling wall (8) protrudes beyond the insertion tip (6) in the direction of the longitudinal extent (L) of the tube sections (4, 5), and **in that** the cutout (15) widens in a V-shaped manner at the terminal edge (16), the tube sections (4, 5) are surrounded by a first cylinder region (Z₁) for a closure region (9) of a receptacle (2, 3), wherein said first cylinder region forms a retaining wall (7), and **in that** the cutouts (15) are formed in a second cylinder region (Z₂) that is provided coaxial to the first cylinder region (Z₁) and forms the coupling wall (8), wherein said second cylinder region extends at a radial distance from the first cylinder region (Z₁).

2. The transfer cannula according to claim 1, **characterized in that** the transfer cannula (1) is realized mirror-symmetrical with respect to a central plane extending transverse to the longitudinal extent (L) of the tube sections (4, 5).

3. The transfer cannula according to one of claims 1 or 2, **characterized in that** an extent of the cutout (15) from the respective insertion tip (6) up to the terminal edge (16) of the coupling wall (8) corresponds to one-third or more of a length (g) of a circumferentially closed tube section (4, 5).

4. The transfer cannula according to one of the preceding claims, **characterized in that** the insertion tip (6) protrudes beyond a terminal edge (17) of the first cylinder region (Z₁), which extends transverse to the longitudinal direction (L) of the tube sections (4, 5).

5. The transfer cannula according to one of the preceding claims, **characterized in that** the first cylinder region (Z₁) is realized in a circumferentially closed manner.

6. The transfer cannula according to one of the preceding claims, **characterized in that** ribs (14) extending in the longitudinal direction (L) of the tube sections (4, 5) are formed on the outer side of the second cylinder region (Z₂).

7. The transfer cannula according to one of the preceding claims, **characterized in that** a coupling wall (8, 8') is retained in a displaceable manner on each of the retaining walls (7, 7')**.**

8. The transfer cannula (1) according to claim 7, **characterized in that** the coupling walls (8, 8') protrude beyond the respective insertion tip (6) in the direction of the longitudinal extension of the tube sections (4, 5).

9. The transfer cannula according to one of claims 7 or 8, **characterized in that** the coupling wall (8, 8') is guided on the retaining wall (7, 7') in a rotationally fixed manner.

10. The transfer cannula according to one of claims 7 to 9, **characterized in that** the retaining wall (8, 8') has a longitudinal slot (19), wherein a rib (20) of the coupling wall (8, 8'), which is directed radially inward, engages into said longitudinal slot.

11. The transfer cannula according to one of claims 7 to 10, **characterized in that** a radially extending projection (22) is formed on the retaining wall (7, 7') in the central region with respect to a longitudinal extent (L) of the tube sections (4, 5), wherein the coupling wall (8, 8') can abut on said projection in the retracted state.

## Revendications

1. Canule de transfert (1) pour le transfert stérile de fluides vers des poudres ou de fluides vers des fluides depuis un premier récipient (2) vers un deuxième récipient (3), avec deux sections de conduite (4, 5) orientées dans la même direction, qui sont de longueurs différentes dans la direction longitudinale (L) des sections de conduite (4, 5), la section de conduite (4, 5) la plus longue se terminant par une pointe d'insertion (6), les sections de conduite (4, 5) sont réalisées de manière solidaire avec une paroi de couplage (8) entourant les sections de conduite (4, 5) de manière cylindrique, la paroi de couplage (8) étant associée à la pointe d'insertion (6) et présentant, par rapport à la direction longitudinale (L) des sections de conduite (4, 5) et présentant, de part et d'autre, un évidement (15) s'étendant jusqu'à un bord terminal (16) de la paroi de couplage (8), évidement dans lequel, en vue latérale, une pointe d'insertion (6) des sections de conduite (4, 5) est visible, **caractérisé en ce que** la paroi de couplage (8) dépasse la pointe d'insertion (6) dans la direction longitudinale (L) des sections de conduite (4, 5) et que l'évidement (15) associé au bord terminal (16) s'élargit en forme de V, **en ce que** les tronçons de conduite (4, 5) sont entourés par une première zone cylindrique (Z₁) formant une paroi de fixation (7) pour une zone de fermeture (9) d'un récipient (2, 3) et **en ce que** les évidements (15) sont disposés dans une deuxième zone cylindrique (Z₂) coaxiale à la première zone cylindrique (Z₁) formant la paroi de couplage (8) et s'étendant à distance radiale de la première zone cylindrique (Z₁ ).

2. Canule de transfert selon la revendication 1, **caractérisée en ce que** la canule de transfert (1) est réalisée de manière symétrique par rapport à un plan médian s'étendant transversalement à l'extension longitudinale (L) des sections de conduite (4, 5).

3. Canule de transfert selon l'une des revendications 1 ou 2, **caractérisée en ce que** l'évidement (15) présente, à partir de la pointe d'insertion (6) respective jusqu'au bord terminal (16) de la paroi de couplage (8), une extension qui correspond à un tiers ou plus d'une longueur (g) d'un tronçon de conduite (4, 5) fermé dans le sens circonférentiel.

4. Canule de transfert selon l'une des revendications précédentes, **caractérisée en ce qu'**un bord d'extrémité (17) de la première zone cylindrique (Z₁) s'étendant transversalement à la direction longitudinale (L) des sections de conduite (4, 5) est dépassé par la pointe d'insertion (6).

5. Canule de transfert selon l'une des revendications précédentes, **caractérisée en ce que** la première zone cylindrique (Z₁) est réalisée de manière périphériquement fermée.

6. Canule de transfert selon l'une des revendications précédentes, **caractérisée en ce que** des nervures (14) s'étendant dans le sens longitudinal (L) des sections de conduite (4, 5) sont formées sur la deuxième zone cylindrique (Z₂) du côté de la paroi extérieure.

7. Canule de transfert selon l'une des revendications précédentes, **caractérisée en ce qu'**une paroi de couplage (8, 8') est montée de manière coulissante sur chacune des parois de fixation (7, 7').

8. Canule de transfert (1) selon la revendication 7, **caractérisée en ce qu'**une ou les deux parois de couplage (8, 8') dépassent la pointe d'insertion (6) respective dans le sens longitudinal des sections de conduite (4, 5).

9. Canule de transfert selon l'une des revendications 7 ou 8, **caractérisée en ce que** la paroi de couplage (8, 8') est guidée de manière solidaire en rotation sur la paroi de fixation (7, 7').

10. Canule de transfert selon l'une des revendications 7 à 9, **caractérisée en ce que** la paroi de fixation (8, 8') présente une fente longitudinale (19) dans laquelle s'engage une nervure (20) de la paroi de couplage (8, 8') tournée vers l'intérieur dans le sens radial.

11. Canule de transfert selon l'une des revendications 7 à 10, **caractérisée en ce que**, compte tenu d'une extension longitudinale (L) des sections de conduite (4, 5), une saillie s'étendant radialement (22) est formée dans la zone centrale de la paroi de fixation (7, 7'), contre laquelle la paroi de couplage (8, 8') peut venir en appui à l'état rentré.
